# EUROPÄISCHE PATENTSCHRIFT

(11) **EP 1 848 513 B1**
(45) Veröffentlichungstag und Bekanntmachung des Hinweises auf die Patenterteilung: **11.03.2009**
(21) Anmeldenummer: 06702977.7
(22) Anmeldetag: 05.01.2006
(51) Int. Cl.: A63C 1/32, A63C 3/12

(54) **KUFENSPORTGERÄT MIT LÖSBAR BEFESTIGBAREM WECHSELMESSER**
SKATING SPORTS DEVICE WITH A DETACHABLY MOUNTED EXCHANGEABLE BLADE
EQUIPEMENT DE SPORT A PATIN COMPORTANT UNE LAME INTERCHANGEABLE FIXEE DE FAÇON AMOVIBLE

(30) Priorität: 31.01.2005 DE 102005004515
(43) Veröffentlichungstag der Anmeldung: 31.10.2007
(62) Teilanmeldung aus: 08016347.0
(73) Patentinhaber: Onyx-Systems, 78054 Villingen-Schwenningen (DE)
(72) Erfinder: WÜRTHNER, Holger, 78056 Villingen-Schwenningen (DE)
(74) Vertreter: Patentanwälte Westphal, Mussgnug & Partner
(86) Internationale Anmeldenummer: PCT/EP2006/000044
(87) Internationale Veröffentlichungsnummer: WO 2006/081907

(56) Entgegenhaltungen:
- EP-A- 0 427 920
- EP-A- 0 956 887
- WO-A-99/48574
- WO-A-20/04110572
- US-A- 2 108 128
- US-A- 5 890 723
- US-A- 6 105 975
- US-A1- 2002 175 481

## Beschreibung

Die Erfindung betrifft ein Kufensportgerät in Form eines Schlittschuhs, dessen Schuh mit einem ein Wechselmesser tragenden Grundkörper verbunden ist.

Kufensportgeräte, nämlich Schlittschuhe, mit auswechselbaren Stahlkufen sind aus verschiedenen Druckschriften, z.B. EP-A-0 427 920, US 5 641 169 und AT 153 261 B bekannt.

Aus Stabilitätsgründen setzen diese Konstruktionen ein relativ stabiles, nämlich ausschließlich aus Stahl bestehendes Laufmesser voraus.

Sie sind weniger geeignet für ein Kufensportgerät, dessen Kufe aus einem z. B. aus Kunststoff bestehenden Grundkörper mit einem an diesem auswechselbar befestigten Komposit-Laufmesser besteht, wie es aus DE 42 33 880 C1 bekannt ist.

Nach diesem Konzept gestaltete Schlittschuhe haben sich grundsätzlich in der Praxis bewährt.

Das Komposit-Laufmesser ist bei diesen Schlittschuhen mit über seine Länge verteilten Schrauben mit dem Grundkörper verbunden.

Das Dokument WO 99/48574 A offenbart einen Schlittschuh, dessen Schuh mit einem ein Wechselmesser tragenden Grundkörper verbunden ist, wobei der Grundkörper einen Wechselmesser-Halter und eine Kufenhalter-Fersenplatte aufweist, welche über einen diagonalen Verstärkungsstab zur Versteifung des Wechselmesser-Halters und des Grundkörpers mit dem Wechselmesser-Halter im hinteren und vorderen Bereich verbunden ist.

Mit der vorliegenden Erfindung soll bei einem Schlittschuh mit austauschbarem Wechselmesser die Verwindungs- und Biegefestigkeit ohne Gewichtserhöhung verbessert werden.

Gemäß vorliegender Erfindung ist diese Aufgabe mit einem Kufensportgerät mit den Merkmalen nach Anspruch 1 gelöst, bei welchem der Grundkörper eine Kufenhaltersohlenplatte und eine Kufenhalterfersenplatte aufweist, welche über diagonal und schräg zueinander verlaufende, sich kreuzende Torsions- und Biegestäbe zur Reduktion der im Wechselmesser und im Wechselmesserhalter bei Gebrauch entstehenden Torsion- und Biegekräfte mit dem Wechselmesserhalter im hinteren bzw. m vorderen Bereich verbunden sind.

Die diagonal und schräg zueinander verlaufenden, sich kreuzenden Torsions- und Biegestäbe führen zu einer besseren Verteilung der Kräfte im Wechselmesser und in dessen Halter und gewährleisten eine verdrehsichere Verbindung zwischen Wechselmesserhalter und Wechselmesser.

Mit den Ansprüchen 2 und 3 sind besonders vorteilhafte Maßnahmen zur weiteren Verbesserung der Stabilität und der laufdynamischen Eigenschaften vorgeschlagen.

Aufgrund der hohen Formfestigkeit des Wechselmesserhalters kann das Wechselmesser mit im Front- und Heckbereich vorgesehenen Rastclipdrückern befestigt werden, wie diese mit Anspruch 4 und 5 vorgeschlagen sind.

Zur Schonung der Laufflächen und insbesondere der scharfen Messerkanten ist mit den Ansprüchen 6 bis 8 ein an sich aus DE 31 04 483 C2 bekannter Kufenschoner vorgeschlagen, der jedoch an die besondere Konstruktion des erfindungsgemäßen Kufensportgerätes angepasst ist.

Weitere Ausgestaltungen des Kufensportgerätes, die vor allem für den gewerblichen Anwendungsbereich geeignet sind, sind Gegenstand der Ansprüche 9 bis 12.

Der Gegenstand der Erfindung ist nachstehend anhand eines besonders bevorzugten Ausführungsbeispieles, das in den Zeichnungen dargestellt ist, im Einzelnen erläutert. In den Zeichnungen zeigen
- Figur 1:: Seitenansicht einer Schlittschuhkufe mit Wechselmesser,
- Figur 2:: Aufsicht der Kufe gemäß Figur 1,
- Figur 3:: vergrößerter Teilschnitt längs der Linie A-A in Figur 1 mit aufgesetztem Kufenschoner,
- Figur 4:: vergrößerter Schnitt längs der Linie B-B in Figur 1,
- Figur 5:: vergrößerte perspektivische Teildarstellung des Wechselmessers im vorderen Bereich und
- Figur 6:: Seitenansicht des Kufe mit aufgesetztem Kufenschoner.

In den Zeichnungen ist eine erfindungsgemäß gestaltete Kufe dargestellt, welche mit der Kufenhalter-Sohlenplatte 4 und der Kufenhalter-Fersenplatte 5 an einem nicht dargestellten Schuh befestigbar ist.

Die Kufe weist symmetrisch zur Mittellinie einen V-förmig ausgebildeten Wechselmesser-Halter 14 auf, der aus Kunststoff oder einem anderen spritzfähigen Material besteht. Am Wechselmesserhalter 14 ist das als Kompositbauteil ausgebildete Wechselmesser 1 befestigt. Es weist, wie in DE 42 33 880 C1 im Einzelnen erläutert, einen aus Kunststoff oder dergleichen Material bestehenden Träger 1a auf, in dessen Unterseite die aus Stahl bestehende Laufschiene 1b eingebettet ist.

Das Wechselmesser 1 weist im vorderen und hinteren Bereich beidseitig Rastlöcher 17 auf, in welche in den Wechselmesserhalter integrierte, beidseitig angeordnete Rast-Clip-Drücker 2 einrasten.

Um eine spielfreie Verrastung des Wechselmessers 1 am Wechselmesserhalter 14 mit den jeweiligen Rast-Clip-Drückern 2 zu gewährleisten, ist das Wechselmesser 1 im Bereich seiner Rastlöcher 17 gegen die Halterinnenseite vorgespannt, wie mit der gestrichelten Linie 13 in Figur 3 angedeutet ist.

Zur Befestigung des Wechselmessers 1 am Wechselmesser-Halter 14 werden zunächst die im hinteren Bereich befindlichen Rast-Clip-Drücker 2 in die entsprechenden Rastlöcher 17 eingerastet, worauf das Wechselmesser in Figur 1 im Uhrzeigersinn gegen den vorderen Bereich des Wechselmesser-Halters 14 verschwenkt wird und das Wechselmesser 1 über die hintere Vorspannungslinie 10 sowie die vordere Vorspannungslinie 9 soweit nach oben gedrückt wird, bis die im vorderen Bereich befindliche und beidseitig am Wechselmesser-Halter 14 vorgesehenen Rast-Clip-Drücker 2 in die entsprechenden Rastlöcher 17 einrasten.

Im ausgerasteten Zustand ist das Wechselmesser 1 vorgespannt, so dass es im vorderen und hinteren Bereich entsprechend den beiden Vorspannungslinien 9 und 10 eine Gegenkrümmung aufweist. Nach dem Einrasten der Rast-Clip-Drücker 2 in die vorderen und hinteren Rastlöcher 17 wird das Wechselmesser 1 mit der in den Wechselmesserhalter 14 integrierten Form- und Stabilisierungsleiste 16, welche Querkräfte aufnimmt und der Zentrierung dient, in seiner endgültigen Position am Wechselmesser-Halter 14 kraftschlüssig fixiert.

Die die Vorspannung bewirkende Gegenkrümmung des Wechselmessers 1 hat zur Folge, dass über die gesamte Länge des Wechselmessers 1, insbesondere im Bereich der vorderen und hinteren Rast-Clip-Drücker 2, eine konstante, vertikal gerichtete Spannung aufrechterhalten wird, durch welche ein spielfreier und kraftschlüssiger Sitz des Wechselmessers 1 am Wechselmesser-Halter 14 gewährleistet ist.

Der Wechselmesserhalter 14 weist an seinem unteren Ende eine der Wandstärke der oben gelegenen Zungen des Wechselmessers 1 entsprechende Ausnehmung 8 auf, so dass das Wechselmesser 1 sich bündig an den Wechselmesserhalter 14 anschließt.

Wie die Zeichnungen erkennen lassen, weist das Wechselmesser 1 im vorderen und hinteren Bereich Schlitze 18 und 19 auf, mit welchen verhindert wird, dass die Außenwandungen des Wechselmessers 1 beim Aufsetzen auf den Wechselmesser-Halter 14, also bei Veränderung der Vorspannungslinien 9 und 10, deformiert werden.

Zur Abnahme des Wechselmessers 1 sind die vorderen und hinteren Rast-Clip-Drücker 2 gegeneinander und einwärts bis in die mit 15 in Fig. 3 angedeutete Position aus den Rastlöchern 17 zu drücken, worauf das Wechselmesser 1 aufgrund seiner Vorspannung in die mit den Vorspannungslinien 9 und 10 in Figur 1 angedeutete Position zurückfedert. Das Wechselmesser 1 kann nun ohne Kraftaufwand vom Wechselmesser-Halter 14 abgenommen werden. Das Einsetzen eines neuen Wechselmessers 1 erfolgt in umgekehrter Reihenfolge.

Die beschriebene Rast-Clip-Technik ist auch bei Verwendung von herkömmlichen Vollstahlmessern geeignet.

In diesem Fall ist das Stahlmesser mit Rastlöcher aufweisenden Zungen auszustatten, welche angespritzt, angeklebt oder angeschweißt sind, wobei das Vollstahlmesser anstelle der Formleiste 16 in einen im Wechselmesser-Halter 14 befindlichen Schlitz eingesteckt wird.

Die spezielle Bauweise des erfindungsgemäßen Wechselmessers 1 gestattet minimale Wandstärken, da die vorn und hinten beidseitig vorgesehenen, dünnwandigen, flexiblen Zungen, in welchen sich die Rastlöcher 17 befinden, für ausreichende Steifigkeit der Wand sorgen. Diese Zungen sind derart vorgespannt, dass sie vor Aufschieben des Wechselmessers auf den Wechselmesserhalter 14, also im nicht aufgespreizten Zustand, die mit 13 angedeutete Position einnehmen. Diese Vorspannung gewährleistet zusammen mit optimaler Konturanpassung der Rast-Clip-Drücker 2 und der Rastlöcher 17 einen spielfreien Sitz.

Für die erforderliche Stabilität des extrem dünnwandigen und damit leichten Wechselmessers 1 sorgt die in den Wechselmesser-Halter 14 integrierte Form- und Stabilisierungsleiste 16, welche tief in den im Wechselmesser 1 vorgesehenen Schlitz eingebettet ist.

Diese Wechselmessergestaltung ermöglicht einen problemlosen, einfachen und extrem schnellen Austausch des Wechselmessers ohne mechanische Hilfsmittel.

Die spezielle V-förmige Kontur in Verbindung mit der in dem Wechselmesser-Halter 14 integrierten Form- und Stabilisierungsleiste 16 gewährleistet bei vergleichsweise geringem Gewicht eine äußerst wirksame und belastbare Verbindung zwischen Wechselmesser 1 und Wechselmesser-Halter 14. Die mit den Rastlöchern 17 zusammenwirkenden Rast-Clip-Drücker 2, die im vorderen und hinteren Bereich angeordnet sind, ermöglichen bei Anwendung geringer Kraft einen schnellen Austausch abgenutzter Messer gegen neue Messer in weniger als zehn Sekunden. Auch ist die Herstellung eines Systems mit diesem Kompositmesser problemlos und kostengünstig.

Zeitaufwändiges Kufenschleifen und kostenintensive Wartungs- und Instandhaltungsarbeiten, die nur durch teure Fachkräfte bei Verwendung teurer Schleifmaschinen ausgeführt werden können, entfallen.

Ein von einer Fachkraft in herkömmlicher Weise mit relativ teuren Schleifmaschinen durchgeführter Kufenschliff benötigt bei normaler Kantenabnutzung etwa die 15-fache Arbeitszeit bei schlechterer Qualität der Kufenkanten.

Wie die Figuren 1, 2 und 6 deutlich machen, sind die Kufenhalter-Sohlenplatte 4 und die Kufenhalter-Fersenplatte 5 über diagonal und schräg zueinander verlaufende, sich kreuzende Torsions- und Biegestäbe 3a und 3b mit dem Wechselmesser-Halter 14 im hinteren bzw. dessen vorderen Bereich verbunden. Wie ferner erkennbar ist, verbinden die Torsions- und Biegestäbe 3a, 3b unter Bildung eines Torsionsdoppelkreuzes 3 den Randbereich der Kufenhalter-Sohlenplatte 4 bzw. der Kufenhalter-Fersenplatte 5 mit dem jeweils gegenüberliegenden Randbereich des Wechselmesser-Halters 14. Dieses Torsionsdoppelkreuz 3 dient der Reduzierung der im Wechselmesser 1 und dem Wechselmesser-Halter 14 bei Gebrauch entstehenden Torsions- und Biegekräfte. Hierdurch werden die durch laufdynamische Einwirkung entstehenden Torsions- und Biegekräfte zwischen der Kufenhalter-Sohlenplatte 4 bzw. der Kufenhalter-Fersenplatte 5 und dem das Wechselmesser 1 tragenden Wechselmesser-Halter 14 aufgefangen und weitgehend neutralisiert.

Beim innenseitigen Querbelasten des vorderen Bereichs des Wechselmessers 1 werden die entstehenden Torsions- und Biegekräfte zwischen dem vorderen, innenseitig liegenden Rastloch 17 über den eingerasteten Rast-Clip-Drücker 2 und die innenseitige Halter-Sohlenplatte 4 sowie über die im Wechselmesserhalter 14 linear verlaufende Form- und Stabilisierungsleiste 16 diagonal über das Torsions-Doppelkreuz 3 auf das im Fersenbereich außenseitig liegende Rastloch 17 mit dem eingerasteten Rast-Clip-Drücker 2 sowie die außenseitige Fersenplatte 5 übertragen.

Nach dem gleichen Prinzip werden bei innenseitigem Querbelasten die im innenseitigen Fersenbereich entstehenden Quer- und Biegekräfte diagonal über das Torsions-Doppelkreuz 3 auf den außenseitigen Kufenfrontbereich übertragen.

Somit werden die beim Beschleunigen an der Innenseite der Kufenhalter-Sohlenplatte 4 entstehenden Quer- und Vertikalkräfte über das Torsions-Doppelkreuz 3 diagonal auf die Außenseite der Kufenhalter-Fersenplatte 5 übertragen. In umgekehrter Weise werden z. B. beim Durchfahren extrem enger Kurven die vorgenannten Kräfte von der Außenseite der Kufenhalter-Fersenplatte 5 wiederum diagonal über das Torsions-Doppelkreuz 3 auf die Innenseite der Kufenhalter-Sohlenplatte 4 übertragen.

Zwischen Torsionsdoppelkreuz 3 und dem Wechselmesser-Halter 14 sind Durchbrüche 7 ausgebildet, welche ohne Verlust der Stabilität zu einer Gewichtsminderung führen.

Eine weitere Verbesserung der Stabilität und damit eine verbesserte Aufnahme von Torsions- und Biegekräften bewirkt die in Figur 2 erkennbare Gestaltung der Kufenhalter-Sohlenplatte bzw. Fersenplatte 4 und 5.

Diese Platten bestehen jeweils aus einem in sich geschlossenen Ring 4a und 5a, in welchem zur Bildung eines Torsionskreuzes 11 bzw. 12 diagonal verlaufende, sich im Mittelpunkt kreuzende Speichen 11a, 11b bzw. 12a, 12b vorgesehen sind.

Auch vertikal auf das Wechselmesser 1 wirkende Kräfte werden von den Torsions- und Biegestäben 3a, 3b des TorsionsDoppelkreuzes 3 aufgenommen und weitestgehend neutralisiert.

Die erfindungsgemäße Gestaltung des aus Wechselmesser-Halter 14, Kufenhalter-Sohlen- und Fersenplatten 4 und 5 und Torsions-Doppelkreuz 3 bestehenden Grundkörpers ermöglichen eine extrem leichte, filigrane und materialsparende Konstruktion bei überdurchschnittlicher Torsions- und Biegesteifigkeit des Wechselmesserhalters 14.

Das Torsions-Doppelkreuz 3 des Wechselmesser-Halters 14 gewährleistet zusammen mit einem angenieteten, verschraubten, angeklebten oder angespritzten Schuh einen geradlinigen Verlauf des Wechselmessers 1, das auch bei hohen Querbelastungen seine Form nicht verliert.

Diese Konstruktion mit dem Torsions-Doppelkreuz und der Längsrichtung verlaufenden Form- und Stabilisierungsleiste gewährleisten insbesondere in der Beschleunigungsphase eine überdurchschnittliche Verwindungs- und Biegesteifigkeit des Kufensystems.

Wegen der durch das Torsions-Doppelkreuz erzielten Verwindungs- und Biegesteifigkeit können Wechselmesser-Halter 14 mit vergleichsweise geringen Wandstärken verwendet werden, was zum einen zur Gewichtsreduzierung und zum anderen zur Herabsetzung der Herstellkosten und damit der Verkaufspreise führt.

Zur Schonung der Lauffläche und insbesondere der Kanten der Laufschiene 1b und, um sicheres Gehen außerhalb von Eisflächen zu ermöglichen, kann, wie mit den Figuren 3 und 6 veranschaulicht, auf den Wechselmesser-Halter 14 ein das Wechselmesser 1 vollständig überdeckender Kufenschoner 20 aufgesetzt werden. Er weist an seinem vorderen und hinteren Ende gegeneinander gerichtete Zapfen 21 und 22 auf, welche in die Durchbrüche 2a der ringförmig gestalteten und in die Rastlöcher 17 eingreifenden Rast-Clip-Drücker 2 einrasten. Den Rastzapfen 21 und 22 sind am oberen Rand des Kufenschoners 20 vorgesehene Entriegelungszungen 23 zugeordnet, mit welchen die Zapfen 21 und 22 gegen die Federwirkung des aus elastischem Material bestehenden Kufenschoners 20 nach außen gedrückt werden können, bis die Zapfen 21 bzw. 22 aus den Ausnehmungen 2a ausrasten, worauf der Kufenschoner 20 abgenommen werden kann. Die Seitenwände des im Querschnitt U-förmig gestalteten Kufenschoners 20 sind mit über die Länge verteilten Schlitzen 24 ausgestattet, wodurch die Flexibilität des Kufeschoners 20 erhöht und dieser konturgenau an den Wechselmesser-Halter 14 mit dem Wechselmesser 1 angepasst und mit diesem verrastet werden kann.

Bei dieser exakten Passform kann der Kufenschoner 20 aus einem leichten, extrem flexiblen und trittsicheren Material, vorzugsweise Kunststoff, bestehen.

Der Wechselmesser-Halter 14 ist so gestaltet, dass in seinem Front- bzw. Heckbereich wahlweise ein Clip 6 mit einem Leuchtmittel oder einem Sender zur Funkübertragung der die Nutzung identifizierenden Daten angeordnet, vorzugsweise eingerastet, werden kann.

Als Leuchtmittel ist insbesondere eine Licht emittierende Diode, eine sogenannte LED, geeignet, welche gewünschtenfalls mehrfarbig blinkendes Licht abgeben kann.

Dieses Leuchtmittel kann von einem Bewegungsschalter z. B. durch die Erschütterungen beim Schlittschuhlaufen in Betrieb gesetzt werden und von einem Verzögerungsausschalter in Ruhelage des Sportgerätes nach einer geraumen Zeit selbstständig wieder ausgeschaltet werden.

Soweit erfindungsgemäß gestaltete Schlittschuhe im gewerblichen Betrieb, also im Schlittschuhverleih, eingesetzt werden, kann anstelle des Leuchtmittels oder zusätzlich zu diesem auch ein Sender vorgesehen sein, mit welchem die Nutzerdaten, also im Wesentlichen die Daten zur Identifizierung des Schlittschuhs und zur Erfassung der Betriebs- und Kostendaten, übertragen werden.

### Bezugszeichenliste

- 1: Wechselmesser
- 1a: Träger
- 1b: Laufschine
- 2: Rast-Clip-Drücker
- 2a: Ausnehmung
- 3: Torsions-Doppelkreuz
- 3a: Torsions- und Biegestäbe
- 3b: Torsions- und Biegestäbe
- 4: Kufenhalter-Sohlenplatte
- 4a: Ring
- 5: Kufenhalter-Fersenplatte
- 5a: Ring
- 6: Clip für Leuchtdiode oder Sender
- 7: Kufenhalter-Durchbrüche
- 8: Ausnehmung für das Wechselmesser 1
- 9: vordere Vorspannungslinie des Wechselmessers
- 10: hintere Vorspannungslinie des Wechselmessers
- 11: Inneres Sohlenplatten-Torsionskreuz
- 11a: Speichen
- 11b: Speichen
- 12: Inneres Fersenplatten-Torsionskreuz
- 12a: Speichen
- 12b: Speichen
- 13: Position der nicht aufgespreizten Zungen des Wechselmessers 1
- 14: Wechselmesser-Halter
- 15: Position der eingedrückten Rast-Clip-Drücker 2
- 16: Form- und Stabilisierungsleiste
- 17: Rastlöcher
- 18: Schlitze des Wechselmessers
- 19: hintere Schlitze des Wechselmessers
- 20: Kufenschoner
- 21: vordere Zapfen
- 22: hintere Zapfen
- 23: Entriegelungs-Zungen
- 24: Schlitze

## Patentansprüche

1. Kufensportgerät in Form eines Schlittschuhs, dessen Schuh mit einem ein Wechselmesser tragenden Grundkörper verbunden ist, wobei der Grundkörper einen Wechselmesser-Halter (14) aufweist,
**dadurch gekennzeichnet, dass** der Grundkörper eine Kufenhalter-Sohlenplatte (4) und eine Kufenhalter-Fersenplatte (5) aufweist, welche über diagonal und schräg zueinander verlaufende, sich kreuzende Torsions- und Biegestäbe (3a, 3b) zur Reduktion der im Wechselmesser (1) und im Wechselmesser-Halter (14) bei Gebrauch entstehenden Torsions- und Biegekräfte mit dem Wechselmesser-Halter (14) im hinteren bzw. vorderen Bereich verbunden sind.

2. Kufensportgerät nach Anspruch 1,
**dadurch gekennzeichnet, dass** die Torsions- und Biegestäbe (3a, 3b) unter Bildung eines Torsions-Doppelkreuzes (3) den Randbereich der Kufenhalter-Sohlenplatte (4) bzw. der Kufenhalter-Fersenplatte (5) mit dem jeweils gegenüberliegenden Randbereich des Wechselmesser-Halters (14) verbinden.

3. Kufensportgerät nach Anspruch 1 oder 2,
**dadurch gekennzeichnet, dass** die Kufenhalter-Sohlenplatte (4) und die Kufenhalter-Fersenplatte (5) aus einem geschlossenen Ring (4a, 5a) bestehen, in welchen jeweils ein Torsionskreuz (11, 12) mit diagonal verlaufenden, sich im Mittelpunkt kreuzenden Speichen (11a, 11b; 12a, 12b) vorgesehen ist.

4. Kufensportgerät nach Anspruch 1, 2 oder 3,
**dadurch gekennzeichnet, dass** sich am Wechselmesser-Halter (14) mindestens zwei Paare Rast-Clip-Drücker (2) im Front- und Heckbereich zur lösbaren Befestigung und Verriegelung des Wechselmessers (1) befinden.

5. Kufensportgerät nach Anspruch 4,
**dadurch gekennzeichnet, dass** die Rast-Clip-Drücker (2) in die elastisch verformbare Wandung des Wechselmesser-Halters (14) integriert sind und in diesen entsprechende Rastlöcher (17) des Wechselmessers (1) federnd einrasten.

6. Kufensportgerät nach einem der Ansprüche 4 oder 5,
**gekennzeichnet durch** einen auf den Wechselmesser-Halter (14) aufschiebbaren, das Wechselmesser (1) kontur- und passgenau überdeckenden Kufenschoner (20), welcher in Ausnehmungen (2a) der Rast-Clip-Drücker (2) des Wechselmesser-Halters (14) einrastbare Zapfen (21, 22) aufweist.

7. Kufensportgerät nach Anspruch 6,
**dadurch gekennzeichnet, dass** die Wände des im Querschnitt U-förmig gestalteten Kufenschoners (20) vertikale Schlitze (24) aufweisen.

8. Kufensportgerät nach Anspruch 6 oder 7,
**dadurch gekennzeichnet, dass** der Kufenschoner (20) nahe der in die Rastlöcher (17) einrastbaren Zapfen (21, 22) Entriegelungs-Zungen (23) aufweist, wobei der Kufenschoner (20) zumindest in diesem Bereich aus elastisch federnden Material besteht.

9. Kufensportgerät nach einem der Ansprüche 1 bis 8,
**dadurch gekennzeichnet, dass** in den Front- und/oder Heckbereich des Wechselmesserhalters (14) ein Leuchtmittel-Clip (6) eingesetzt ist.

10. Kufensportgerät nach Anspruch 9,
**dadurch gekennzeichnet, dass** das Leuchtmittel eine mehrfarbig blinkende Licht emittierende Leuchtdiode (LED) ist.

11. Kufensportgerät nach Anspruch 9 oder 10,
**dadurch gekennzeichnet, dass** das Leuchtmittel von einem Bewegungsschalter und/oder einen Verzögerungsausschalter gesteuert ist.

12. Kufensportgerät nach einem der Ansprüche 1 oder 11,
**dadurch gekennzeichnet, dass** im Front- bzw. Heckbereich des Wechselmesser-Halters (14) ein Sender zur Funkübertragung der die Nutzung identifizierenden Daten angeordnet ist.

## Claims

1. Bladed sports device in the form of an ice skate, the shoe of which is connected to a base body carrying an exchangeable blade, wherein the base body comprises an exchangeable blade holder (14), **characterised in that** the base body comprises a blade holder sole plate (4) and a blade holder heel plate (5) which are connected to the exchangeable blade holder (14) in the rear and front region via intersecting torsion and bending bars (3a, 3b) which run diagonally and at an angle to one another and which are designed to reduce the torsion and bending forces which occur in the exchangeable blade (1) and in the exchangeable blade holder (14) during use.

2. Bladed sports device according to claim 1, **characterised in that** the torsion and bending bars (3a, 3b) connect the edge region of the blade holder sole plate (4) and of the blade holder heel plate (5) to the respective opposite edge region of the exchangeable blade holder (14) so as to form a torsion double cross (3).

3. Bladed sports device according to claim 1 or 2, **characterised in that** the blade holder sole plate (4) and the blade holder heel plate (5) consist of a closed ring (4a, 5a), in which there is provided in each case a torsion cross (11, 12) comprising diagonally running spokes (11a, 11b; 12a, 12b) which intersect at the centre point.

4. Bladed sports device according to claim 1, 2 or 3, **characterised in that** at least two pairs of latching clip buttons (2) are located on the exchangeable blade holder (14) in the front and rear region for the releasable fixing and locking of the exchangeable blade (1).

5. Bladed sports device according to claim 4, **characterised in that** the latching clip buttons (2) are integrated in the elastically deformable wall of the exchangeable blade holder (14) and latch with a spring action into corresponding latching holes (17) of the exchangeable blade (1).

6. Bladed sports device according to one of claims 4 or 5, **characterised by** a blade protector (20) which can be pushed onto the exchangeable blade holder (14), covers the exchangeable blade (1) in a manner precisely fitting the contour thereof, and comprises protrusions (21, 22) which can be latched into recesses (2a) of the latching clip buttons (2) of the exchangeable blade holder (14).

7. Bladed sports device according to claim 6, **characterised in that** the walls of the blade protector (20), which is U-shaped in cross section, comprise vertical slots (24).

8. Bladed sports device according to claim 6 or 7, **characterised in that** the blade protector (20) comprises unlocking tongues (23) close to the protrusions (21, 22) which can be latched into the latching holes (17), the blade protector (20) being made from elastically flexible material at least in this region.

9. Bladed sports device according to one of claims 1 to 8, **characterised in that** a lighting means clip (6) is inserted in the front and/or rear region of the exchangeable blade holder (14).

10. Bladed sports device according to claim 9, **characterised in that** the lighting means is a light-emitting diode (LED) which emits multicoloured flashing light.

11. Bladed sports device according to claim 9 or 10, **characterised in that** the lighting means is controlled by a motion switch and/or a delay off-switch.

12. Bladed sports device according to one of claims 1 or 11, **characterised in that** a transmitter for radio transmission of the data identifying the use is arranged in the front and/or rear region of the exchangeable blade holder (14).

## Revendications

1. Dispositif de patin de sport sous la forme d'un patin à glace dont la chaussure est reliée à un corps de base portant une lame interchangeable, dans lequel le corps de base a un support de lame interchangeable (14),
**caractérisé en ce que**
le corps de base comprend une plaque de semelle (4) pour le support de patin et une plaque de talon (5) pour le support de patin, ces plaques étant reliées par des barres de torsion et de flexion (3a, 3b) dirigées en diagonale et en biais en se croisant pour réduire les efforts de torsion et de flexion engendrés dans la lame interchangeable (1) et dans le support de lame interchangeable (14) en cours d'utilisation, ces plaques étant reliées au support de lame interchangeable (14) dans la zone arrière ou dans la zone avant.

2. Dispositif de patin de sport selon la revendication 1,
**caractérisé en ce que**
les barres de torsion et de flexion (3a, 3b) relient la zone de bord de la plaque de semelle (4) du support de patin ou la plaque de talon (5) du support de patin avec la zone de bord respectivement opposée du support de lame interchangeable (14) en formant une double croix de torsion (3).

3. Dispositif de patin de sport selon la revendication 1 ou 2,
**caractérisé en ce que**
la plaque de semelle de support de patin (4) et la plaque de talon de support de patin (5) sont constituées par un anneau fermé (4a, 5a) dans lequel il y a respectivement une croix de torsion (11, 12) avec des rayons (11a, 11b ; 12a, 12b) en diagonale et se croisant au centre.

4. Dispositif de patin de sport selon les revendications 1, 2 ou 3,
**caractérisé en ce que**
le support de lame remplaçable (14) comporte au moins deux paires de boutons poussoir d'enclipsage (2) dans la zone avant et dans la zone arrière pour la fixation amovible et le verrouillage de la lame interchangeable (1).

5. Dispositif de patin de sport selon la revendication 4,
**caractérisé en ce que**
les boutons poussoir d'enclipsage (2) sont intégrés dans la paroi déformable élastiquement du support de lame interchangeable (14) et s'accrochent élastiquement dans des orifices d'enclipsage correspondants (17) de la lame interchangeable (1).

6. Dispositif de patin de sport selon l'une des revendications 4 ou 5,
**caractérisé par**
un protège-lame (20) qui s'emmanche sur le support de lame interchangeable (14) couvrant la lame interchangeable (1) de façon ajustée sur son contour, en ayant des boutons (21, 22) qui s'accrochent dans des cavités (2a) du bouton poussoir d'enclipsage (2) du support de lame interchangeable (14).

7. Dispositif de patin de sport selon la revendication 6,
**caractérisé en ce que**
les parois du protège-lame de patin (20) ont une section en forme de U et comportent des fentes verticales (24).

8. Dispositif de patin de sport selon les revendications 6 ou 7,
**caractérisé en ce que**
le protège lame de patin (20) comporte des languettes de déverrouillage (23) à proximité des goujons (21, 22) qui s'accrochent dans les orifices d'enclipsage (17), le protège-lame de patin (20) étant en matière élastique souple au moins dans cette zone.

9. Dispositif de patin de sport selon l'une des revendications 1 à 8,
**caractérisé par**
un clip muni d'un agent lumineux (6) placé dans la zone avant et/ou dans la zone arrière du support de lame interchangeable (14).

10. Dispositif de patin de sport selon la revendication 9,
**caractérisé en ce que**
l'agent lumineux est une diode photo-émissive LED émettant une lumière clignotante de plusieurs couleurs.

11. Dispositif de patin de sport selon la revendication 9 ou 10,
**caractérisé en ce que**
le moyen lumineux est commandé par un commutateur de mouvement et/ou un commutateur de temporisation.

12. Dispositif de patin de sport selon la revendication 1 ou 11,
**caractérisé par**
un émetteur de transmission radio installé dans la zone avant ou la zone arrière du support de lame interchangeable (14) pour l'utilisation de données d'identification.
